# EUROPÄISCHE PATENTSCHRIFT

(11) **EP 3 064 679 B1**
(45) Veröffentlichungstag und Bekanntmachung des Hinweises auf die Patenterteilung: **21.06.2017**
(21) Anmeldenummer: 16155262.5
(22) Anmeldetag: 11.02.2016
(51) Int. Cl.: E05B 59/00, E05B 17/04

(54) **SCHLOSS**
LOCK
SERRURE

(30) Priorität: 19.02.2015 AT 5002015 U
(43) Veröffentlichungstag der Anmeldung: 07.09.2016
(73) Patentinhaber: ROTO FRANK AG, 70771 Leinfelden-Echterdingen (DE)
(72) Erfinder: Trummer, Hannes, 8401 Kalsdorf (AT)
(74) Vertreter: Müllner, Martin

(56) Entgegenhaltungen:
- EP-A1- 0 454 958
- EP-A2- 1 460 215
- DE-A1-102006 000 124

## Beschreibung

### Technisches Gebiet

Die Erfindung betrifft ein Schloss für eine Tür oder ein Fenster umfassend ein Gehäuse, mittels einer Sperrmechanik über eine Schubstange betätigbare Verriegelungselemente sowie eine federbelastete Falle, welche über einen Fallenrückzugshebel in eine zurückgezogene Position bringbar ist, wobei der Fallenrückzugshebel mittels der Sperrmechanik über einen Wechselhebel sowie gegebenenfalls über eine Nuss betätigbar ist, wobei der Wechselhebel in Ausgangsstellung mit einer Angriffsfläche in den Bewegungsweg eines Mitnehmerfortsatzes einer von der Sperrmechanik antreibbaren Wechselscheibe ragt, wobei der den Mitnehmerfortsatz (8) der Wechselscheibe (9) umgebende als Freifläche ausgebildete Kreisringsektor einen ersten Freihub ausbildet, wobei die Wechselscheibe (9) ferner einen Vorsprung (11) aufweist, der in eine Nut (12) eines Zahnrads (13) der Sperrmechanik eingreift, und wobei die Nut (12) in Form eines Kreisringsektors ausgebildet ist und einen zweiten Freihub ausbildet.

### Stand der Technik

Bei einem mehrgängigen Schloss werden die Verriegelungen durch mehrmaliges Herumdrehen des Schließzylinders ausgeschoben bzw. eingezogen. In entriegelter Stellung soll zumeist zusätzlich eine Wechselfunktion vorgesehen werden, wodurch es möglich ist, durch weiteres Verdrehen des Schließzylinders in Öffnungsrichtung auch die Falle in eine zurückgezogene Position zu bringen. Der dafür notwendige Wechselhebel, welcher die Wirkverbindung zwischen Falle und Sperrmechanik herstellt, soll dabei nur in entriegelter Stellung mit der Sperrmechanik koppelbar sein bzw. bewegt werden, damit beim Sperr- und Entsperrvorgang die Sperrmechnik nicht durch den Wechselhebel blockiert wird und ein ungehindertes mehrmaliges Herumdrehen des Schließzylinders möglich ist.

In einer möglichen Ausführung einer Wechselfunktion, wird diese durch eine Wechselscheibe mit einem gewissen Freihub erreicht, wobei die Wechselscheibe in entsperrter Stellung der Sperrmechanik mit einem Wechselhebel, welcher in Richtung der Wechselscheibe vorgespannt ist, koppelbar ist. Aufgrund der baulichen Gegebenheiten wird diese Vorspannung im Allgemeinen durch eine Zugfeder erreicht, was sich hinsichtlich des Montageaufwands beim Zusammenbau des Schlosses negativ auswirkt und dadurch die Herstellungskosten erhöht sind.

Ein Beispiel dafür, wie ein Freihub in einer Wechselscheibe ausgebildet sein kann ist in der DE 3505379 C beschrieben. Bei dieser Ausführung ist jedoch nur ein Freihub von ca. 180° vorgesehen, was lediglich für ein eingängiges Schloss ausreicht. Selbst wenn man den beschriebenen Bogenschlitz über einen größeren Gradbereich ausweiten würde, wäre ein mehrfaches Umdrehen der Schlossmechanik ohne zusätzliche Kupplungseinrichtungen nicht möglich, da der Freihub unzureichend ist.

Ein Schloss gemäß dem Oberbegriff von Anspruch 1 ist in der EP 1 460 215 A2 beschrieben.

Ein weiteres Problem bei bekannten Schlössern besteht darin, dass bei betätigtem Wechsel die Rückstellung in die Ausgangsposition allein durch die Kraft der Fallenfeder erfolgt. Dies hat in der Praxis mehrere negative Auswirkungen. Die mögliche Kraft, welche die Fallenfeder ausüben kann, ist durch Normen reguliert und begrenzt. Wirkt sich nun diese Kraft beim Ausschieben der Falle zusätzlich auch noch auf einen Wechselhebel bzw. auf mit diesem verbundene Bauteile aus, so kommt es häufiger vor, dass die Kraft für eine vollständige Rückstellung in Ausgangslage nicht ausreichend ist. Die Falle und der Wechsel können so im schlimmsten Fall im Gehäuse in zurückgezogener Position stecken bleiben. Ein derartiges Schloss ist folglich deutlich fehler- und wartungsanfälliger.

### Kurzbeschreibung der Erfindung

Es ist nun Aufgabe der vorliegenden Erfindung ein Schloss zu schaffen, welches die oben genannten Nachteile beseitigt und eine Wechselfunktion aufweist, die einfach herzustellen und zu montieren ist. Weiters soll in einem derartigen Schloss auch nach längerem Gebrauch eine ausreichende Kraft für die sichere Rückstellung der Falle und des Wechselhebels bereitgestellt werden, wodurch das Schloss eine geringe Fehleranfälligkeit und einen niedrigen Wartungsaufwand aufweist.

Diese Aufgabe wird erfindungsgemäß dadurch gelöst, dass der Wechselhebel linear verschiebbar und mittels einer zugehörigen Druckfeder in Richtung seiner Ausgangsstellung vorgespannt ist, und dass ferner die beiden Freihübe in Summe einen Gradbereich von mindestens 360°, bevorzugt von mindestens 450° abdecken. Durch das Vorsehen von einem zweifachen Freihub ist es möglich bei einem mehrgängigen Schloss eine zweifache Umdrehung eines Schließzylinders zu ermöglichen, ohne dass der Wechselhebel dies verhindert. Dadurch ist es auch möglich, den Wechselhebel als linear verschiebbares Element auszuführen, was einerseits die Montage vereinfacht und andererseits auch die Sperrsicherheit des Schlosses erhöht. Die zusätzlich am Wechselhebel angreifende Druckfeder, welche im Gehäuse abgestützt ist, erlaubt die sichere Rückstellung des Wechselhebels, wobei die Fallenfeder für den Rückstellvorgang entlastet wird. Es versteht sich für den Durchschnittsfachmann, dass der zweite Freihub auch in umgekehrter Weise ausgebildet sein kann, indem der Vorsprung am Zahnrad und die kreisringsektorförmige Nut auf der Wechselscheibe angeordnet ist.

Gemäß einer möglichen Ausführungsform der Erfindung ist es vorgesehen, dass der erste Freihub, welcher durch den als Freifläche ausgebildeten Kreisringsektor, der den Mitnehmerfortsatz der Wechselscheibe umgibt, ausgebildet ist, etwa 300° beträgt. Ferner ist es ein Merkmal der Erfindung, dass der zweite Freihub in Form der kreisringsektorförmigen Nut im Zahnrad der Sperrmechanik etwa 300° beträgt. Beim Stand der Technik befindet sich bei einem mehrgängigen Schloss zwischen Stockzahnrad und Wechselscheibe kein oder ein zu geringer Freihub, weshalb der Wechselhebel immer seitlich aus der Bewegungsbahn der Wechselscheibe bewegt werden muss. Der Einsatz einer Druckfeder direkt am Wechselhebel ist daher nahezu unmöglich. Damit man einen linear verschiebbaren Wechselhebel mit einer zugeordneten Druckfeder und den damit verbundenen Vorteilen einer einfacheren Montage und einer größeren Rückstellkraft realisieren kann, kann sowohl an der Wechselscheibe und/oder auch am Zahnrad des erfindungsgemäßen Schlosses ein jeweils etwa 300° großer Freihub vorgesehen werden. Bei der Wechselscheibe wird dies durch den als Freifläche ausgebildeten Kreisringsektor, welcher den Mitnehmerfortsatz umgibt, erreicht und bei dem Zahnrad wird der Freihub durch die kreisringsektorförmige Nut gebildet. Die Ausgangslage des Wechselhebels kann daher immer in der gleichen Position belassen werden und ein seitliches Ausschwenken ist nicht erforderlich.

Bei einer maximalen Drehung am Schließzylinder von beispielsweise ca. 900° und einem Untersetzungsgetriebe der Sperrmechanik von 0,5 benötigt man zwischen Zahnrad und Wechselhebel einen Freihub von etwa 450° damit es zu keiner Kollision zwischen Wechselhebel und Wechselscheibe kommt. Bei insgesamt ca. 600° Freihub als Summe des ersten und zweiten Freihubs ist dies also problemlos möglich und es sind sogar noch Reserven vorhanden. Je nach Auslegung des Untersetzungsgetriebes können auch weniger Grad summierter Freihub ausreichend sein.

Es ist ein weiteres Merkmal der vorliegenden Erfindung, dass der Mitnehmerfortsatz und der Vorsprung auf jeweils gegenüberliegenden Seiten der Wechselscheibe angeordnet sind. Dies bietet eine sehr einfache Möglichkeit, das vorhandene Platzangebot im Gehäuse optimal auszunutzen und die Wechselscheibe zwischen Stockzahnrad und Wechselhebel zu platzieren.

Gemäß einem weiteren Merkmal der Erfindung ist es vorgesehen, dass der Wechselhebel einen Steuerzapfen aufweist, der in einer Kulisse, vorzugsweise in Form eines Langlochs im Fallenrückzugshebel geführt ist, wodurch eine Kopplung zwischen Wechselhebel und Fallenrückzugshebel hergestellt ist. Wenn der Fallenrückzugshebel als kreisförmiges Element drehbar um eine Nuss angeordnet ist und der Wechselhebel als ein linear im Wesentlichen in Bewegungsrichtung der Schubstange verschiebbares Element ausgebildet ist, so muss bei einer Kopplung der beiden Bauteile aneinander eine gewisse seitliche Bewegung ausgeglichen werden, die sich durch die Drehung des Fallenrückzugshebels ergibt. Dies kann durch eine Kulisse in Form eines im Wesentlichen quer zur Bewegungsrichtung des Wechselhebels angeordnetem Langloch auf einfache Weise erreicht werden. Es versteht sich für den Durchschnittsfachmann, dass selbstverständlich auch der Steuerzapfen am Fallenrückzugshebel und die Kulisse am Wechselhebel angeordnet sein können.

Schließlich ist es ein Merkmal der vorliegenden Erfindung, dass das Zahnrad der Sperrmechanik, welches die als Kreisringsektor ausgebildete Nut aufweist, gleichzeitig das Stockzahnrad bildet, welches zur Betätigung der Schubstange und der damit verbundenen Verriegelungselemente dient. Dadurch ist es möglich, die Erfindung mit wenigen Bauteilen zu realisieren, was die Herstellungskosten senkt.

### Kurze Beschreibung der Zeichnungsfiguren

Die Erfindung wird nun anhand der beiliegenden Figuren näher beschrieben, wobei
Fig. 1 ein erfindungsgemäßes Schoss in verriegelter Stellung zeigt,
Fig. 2 das Schloss aus Fig. 1 in entriegelter Stellung zeigt,
Fig. 3 das Schloss aus Fig. 1 mit gezogenem Wechsel zeigt,
Fig. 4 und Fig. 5 perspektivische Ansichten eines Stockzahnrads zeigen,
Fig. 6 und Fig. 7 perspektivische Ansichten einer Wechselscheibe zeigen,
Fig. 8 und Fig. 9 perspektivische Ansichten eines Wechselhebels zeigen,
Fig. 10 und Fig. 11 perspektivische Ansichten eines Fallenrückzugshebels zeigen und
Fig. 12 eine alternative Ausführungsform der Erfindung zeigt.

### Beschreibung der Ausführungsarten

In Fig. 1 ist ein Schloss in seitlicher Aufsicht mit abgenommenem Gehäusedeckel gezeigt. Weiters wurde zur besseren Ansicht die Schubstange nicht eingezeichnet. Das Schloss umfasst ein Gehäuse 1, in welchem eine mittels einer Feder 16 vorgespannte Falle 3 angeordnet ist. Ferner umfasst das Schloss Verriegelungselemente 2, hier in Form eines einfachen Sperrriegels, welche über eine Sperrmechanik, hier ein Untersetzungsgetriebe aus mehreren Zahnrädern, über eine Schubstange (nicht gezeigt) ausschiebbar sind. Die Sperrmechanik wird durch einen Schließzylinder 17 betätigt.

Die Falle kann entweder durch eine Nuss 6 und einen damit verbundenen Türdrücker über einen Fallenrückzugshebel 4 in die zurückgezogene Position gebracht werden oder durch einen Wechsel, welcher durch den Schließzylinder 17 über die Sperrmechanik betätigbar ist. Der Wechsel umfasst einen Wechselhebel 5, welcher mittels einer zugehörigen Druckfeder 10 in Richtung seiner Ausgangsstellung vorgespannt ist. Der Wechselhebel 5 greift an einem Ende mit einem Steuerzapfen 14 in eine Kulisse 15 des Fallenrückzugshebels 4 ein und ist somit an diesen gekoppelt. Am anderen Ende des linear verschiebbaren Wechselhebels 5 befindet sich eine Angriffsfläche 7, welche in den Bewegungsweg eines Mitnehmerfortsatzes 8 einer Wechselscheibe 9 ragt. Die Wechselscheibe 9 verfügt ferner über einen Vorsprung 11, der in einer Nut 12 des Zahnrads 13 geführt ist.

In der in Fig. 1 gezeigten Position bei ausgeschobenen Verriegelungselementen 2 ist das Zahnrad 13 in seiner entgegen dem Uhrzeigersinn verdrehten Endlage. Der Vorsprung 11 der Wechselscheibe 9 liegt an einem Ende der Nut 12 an und die Wechselscheibe 9 wurde ebenfalls um einen Teil ihres Freihubs entgegen dem Uhrzeigersinn verdreht. Bei Bewegung in Richtung entriegelter Position gemäß Fig. 2 wird das Zahnrad 13 durch die Sperrmechanik im Uhrzeigersinn verdreht. Dadurch wird die Schubstange angehoben und die Verriegelungselemente 2 zurückgezogen. Weiters wird zuerst der Freihub der Nut 12 des Zahnrads 13 ausgenutzt, bis der Vorsprung 11 der Wechselscheibe 9 vom anderen Ende der Nut 12 mitgenommen wird. Beim weiteren Verdrehen im Uhrzeigersinn wird nun der verbleibende Freihub der Wechselscheibe 9 ausgenutzt bis der Mitnehmerfortsatz 8 an der Angriffsfläche 7 des Wechselhebels 5 anschlägt.

Wird der Schließzylinder noch weiter im Uhrzeigersinn verdreht, schiebt der Mitnehmerfortsatz 8 der Wechselscheibe 9 über die Angriffsfläche 7 den Wechselhebel 5 entgegen der Kraft seiner Druckfeder 10 nach oben und über den Steuerzapfen 14, der in der Kulisse 15 geführt ist, wird der Fallenrückzugshebel 4 verdreht und bringt die Falle 3 in ihre zurückgezogene Position, was in Fig. 3 dargestellt ist.

In den Fig. 4 und 5 ist im Detail das Zahnrad 13 gezeigt. An einer Seite des Zahnrads 13 befinden sich Steuerfortsätze 18, welche mit entsprechenden Ausnehmungen entlang der Schubstange zusammenwirken, um diese zu verschieben. An der gegenüberliegenden Seite ist die Nut 12 angeordnet, welche als etwa 300° breiter Kreisringsektor ausgebildet ist, und welche somit den zweiten Freihub bildet.

Die Fig. 6 und 7 zeigen die Wechselscheibe 9, welche an einer Seite den Vorsprung 11 aufweist, der in der Nut 12 des Zahnrads 13 (siehe Fig. 5) geführt ist. An der gegenüberliegenden Seite befindet sich der Mitnehmerfortsatz 8. Der Mitnehmerfortsatz 8 ist von einer ebenfalls als kreisringförmiges Segment ausgebildeten Freifläche umgeben, die den ersten Freihub bildet.

Die Fig. 8 und 9 zeigen Detailansichten des Wechselhebels 5. An einem Ende befindet sich die Angriffsfläche 7, welche in den Bewegungsweg des Mitnehmerfortsatzes 8 der Wechselscheibe 9 (siehe Fig. 7) ragt. Am anderen Ende befindet sich ein Steuerzapfen 14 für die Kopplung an den Fallenrückzugshebel 4. Weiters weist der Wechselhebel 5 einen verdickten Abschnitt mit einer Aufnahme 19 auf, in welchem die Druckfeder 10 (siehe Fig. 1) gelagert ist.

Die Fig. 10 und 11 zeigen schließlich Detailansichten des Fallenrückzugshebels 4, welcher in der Ausführungsform gemäß den Fig. 1 bis 3 als drehbares Element um die Nuss 6 herum gelagert ist. Im Fallenrückzugshebel 4 ist eine Kulisse 15 angeordnet, in welcher der Steuerzapfen 14 des Wechselhebels 5 (siehe Fig. 8) geführt ist.

In Fig. 12 ist eine weitere alternative Ausführungsform dargestellt, bei der die Nuss 6 über einen separaten Steuerfortsatz 20 verfügt, mittels welchem die Falle 3 in die zurückgezogene Position gebracht werden kann. Der Wechselhebel 5 und der mit diesem gekoppelte Fallenrückzugshebel 4 sind hierbei als von der Nuss 6 unabhängige Bauteile ausgebildet.

## Patentansprüche

1. Schloss für eine Tür oder ein Fenster umfassend ein Gehäuse (1), mittels einer Sperrmechanik über eine Schubstange betätigbare Verriegelungselemente (2) sowie eine federbelastete Falle (3), welche über einen Fallenrückzugshebel (4) in eine zurückgezogene Position bringbar ist, wobei der Fallenrückzugshebel (4) mittels der Sperrmechanik über einen Wechselhebel (5) sowie gegebenenfalls über eine Nuss (6) betätigbar ist, wobei der Wechselhebel (5) in Ausgangsstellung mit einer Angriffsfläche (7) in den Bewegungsweg eines Mitnehmerfortsatzes (8) einer von der Sperrmechanik antreibbaren Wechselscheibe (9) ragt, wobei der den Mitnehmerfortsatz (8) der Wechselscheibe (9) umgebende als Freifläche ausgebildete Kreisringsektor einen ersten Freihub ausbildet, wobei die Wechselscheibe (9) ferner einen Vorsprung (11) aufweist, der in eine Nut (12) eines Zahnrads (13) der Sperrmechanik eingreift, und wobei die Nut (12) in Form eines Kreisringsektors ausgebildet ist und einen zweiten Freihub ausbildet, **dadurch gekennzeichnet, dass** der Wechselhebel (5) linear verschiebbar und mittels einer zugehörigen Druckfeder (10) in Richtung seiner Ausgangsstellung vorgespannt ist, und dass ferner die beiden Freihübe in Summe einen Gradbereich von mindestens 360°, bevorzugt von mindestens 450° abdecken.

2. Schloss nach Anspruch 1, **dadurch gekennzeichnet, dass** der erste Freihub, welcher durch den als Freifläche ausgebildeten Kreisringsektor, der den Mitnehmerfortsatz (8) der Wechselscheibe (9) umgibt, ausgebildet ist, etwa 300° beträgt.

3. Schloss nach Anspruch 1 oder 2, **dadurch gekennzeichnet, dass** der zweite Freihub in Form der kreisringsektorförmigen Nut (12) im Zahnrad (13) der Sperrmechanik etwa 300° beträgt.

4. Schloss nach einem der Ansprüche 1 bis 3, **dadurch gekennzeichnet, dass** der Mitnehmerfortsatz (8) und der Vorsprung (11) auf jeweils gegenüberliegenden Seiten der Wechselscheibe (9) angeordnet sind.

5. Schloss nach einem der Ansprüche 1 bis 4, **dadurch gekennzeichnet, dass** der Wechselhebel (5) einen Steuerzapfen (14) aufweist, der in einer Kulisse (15), vorzugsweise in Form eines Langlochs im Fallenrückzugshebel (4) geführt ist, wodurch eine Kopplung zwischen Wechselhebel (5) und Fallenrückzugshebel (4) hergestellt ist.

6. Schloss nach einem der Ansprüche 1 bis 5, **dadurch gekennzeichnet, dass** das Zahnrad (13) der Sperrmechanik, welches die als Kreisringsektor ausgebildete Nut (12) aufweist gleichzeitig das Stockzahnrad bildet, welches zur Betätigung der Schubstange und der damit verbundenen Verriegelungselemente (2) dient.

## Claims

1. Lock for a door or window, said lock comprising a housing (1), locking elements (2) that can be actuated by means of a blocking mechanism by way of a displacement rod, and also a spring-loaded latch (3) that can be brought into a retracted position by way of a latch-retracting lever (4), wherein the latch-retracting lever (4) can be actuated by means of the blocking mechanism by way of a transmission lever (5) and also where appropriate can be actuated by way of a nut (6), wherein in the starting position the transmission lever (5) protrudes with an engagement surface (7) into the movement path of a carrier extension (8) of a transmission disc (9) that can be driven by the blocking mechanism, wherein the circular ring section surrounding the carrier extension (8) of the transmission disc (9) is embodied as a free surface and embodies a first free displacement, wherein the transmission disc (9) moreover comprises a projection (11) that engages in a groove (12) of a gear wheel (13) of the blocking mechanism, and wherein the groove (12) is embodied in the form of a circular ring section and embodies a second free displacement, **characterized in that** the transmission lever (5) can be displaced in a linear manner and is pre-stressed in the direction of the starting position of said transmission lever by means of an associated compression spring (10), and that moreover the two free displacements cover in total a degree range of at least 360°, preferably at least 450°.

2. Lock according to Claim 1, **characterized in that** the first free displacement - which is embodied by means of the circular ring section that is embodied as a free surface and surrounds the carrier extension (8) of the transmission disc (9) - amounts to approximately 300°.

3. Lock according to Claim 1 or 2, **characterized in that** the second free displacement in the form of the circular ring section-shaped groove (12) in the gear wheel (13) of the blocking mechanism amounts to approximately 300°.

4. Lock according to any one of the claims 1 to 3, **characterized in that** the carrier extension (8) and the projection (11) are arranged in each case on opposite-lying sides of the transmission disc (9).

5. Lock according to any one of the claims 1 to 4, **characterized in that** the transmission lever (5) comprises a actuating pin (14) that is guided in a guiding slot (15) preferably in the form of an elongated hole in the latch-retracting lever (4), as a result of which a coupling is produced between the transmission lever (5) and latch-retracting lever (4).

6. Lock according to any one of the claims 1 to 5, **characterized in that** the gear wheel (13) of the blocking mechanism that comprises the groove (12) that is embodied as a circular ring section simultaneously forms the stick gear wheel that is used to actuate the displacement rod and the locking elements (2) that are connected to said displacement rod.

## Revendications

1. Serrure pour une porte ou une fenêtre, comprenant un boîtier (1), des éléments de verrouillage (2) pouvant être actionnés au moyen d'une mécanique de blocage par une tige de poussée ainsi qu'un pêne demi-tour (3) assujetti à un ressort, ce dernier pouvant être amené dans une position de retrait par un levier de retrait de pêne (4), le levier de retrait de pêne (4) pouvant être actionné au moyen de ladite mécanique de blocage par un levier de fonction alternative (5) et, le cas échéant, par un fouillot (6), le levier de fonction alternative (5) comportant, dans sa position de départ, une surface d'appui (7) s'étendant dans la trajectoire d'une patte d'entraînement (8) d'un disque de fonction alternative (9) pouvant être mis en mouvement par la mécanique de blocage, le secteur d'anneau circulaire lequel entoure la patte d'entraînement (8) du disque de fonction alternative (9) et lequel constitue une surface libre correspondant à une première course libre, le disque de fonction alternative (9) comportant en outre une saillie (11) s'engageant dans une rainure (12) d'une roue dentée (13) de la mécanique de blocage, et la rainure (12) étant réalisée sous forme d'un secteur d'anneau circulaire et correspondant à une deuxième course libre, **caractérisée en ce que** le levier de fonction alternative (5) peut subir une translation tout en étant précontraint, au moyen d'un ressort de compression (10) lui étant associé, vers sa position de départ et qu'en outre, les deux courses libres s'additionnent de manière à couvrir une zone, exprimée en degrés, supérieure ou égale à 360°, de préférence supérieure ou égale à 450°.

2. Serrure selon la revendication 1, **caractérisée en ce que** la première course libre, laquelle correspond au secteur d'anneau circulaire constituant une surface libre et entourant la patte d'entraînement (8) du disque de fonction alternative (9), est de l'ordre de 300°.

3. Serrure selon les revendications 1 ou 2, **caractérisée en ce que** la deuxième course libre, laquelle correspond à la rainure (12) en forme de secteur d'anneau circulaire dans la roue dentée (13) de la mécanique de blocage, est de l'ordre de 300°.

4. Serrure selon l'une des revendications 1 à 3, **caractérisée en ce que** la patte d'entraînement (8) et la saillie (11) sont disposées sur des faces opposées du disque de fonction alternative (9).

5. Serrure selon l'une des revendications 1 à 4, **caractérisé en ce que** le levier de fonction alternative (5) comporte une pivot de commande (14) qui est guidé dans une coulisse (15) ayant préférentiellement la forme d'un trou oblong dans le levier de retrait de pêne (4), pour ainsi établir un accouplement entre le levier de fonction alternative (5) et le levier de retrait de pêne (4).

6. Serrure selon l'une des revendications 1 à 5, **caractérisée en ce que** la roue dentée (13) appartenant à la mécanique de blocage et comportant la rainure (12) réalisée sous forme d'un secteur d'anneau circulaire constitue en même temps la roue dentée à fuseaux qui permet d'actionner la tige de poussée et les éléments de verrouillage (2) y étant reliés.
